# EUROPÄISCHE PATENTANMELDUNG

(11) **EP 4 603 410 A1**
(43) Veröffentlichungstag der Anmeldung: **20.08.2025**
(21) Anmeldenummer: 24216996.9
(22) Anmeldetag: 03.12.2024
(51) Int. Cl.: B65D 5/42, B65D 5/50, B65D 5/54, B65D 81/05

(54) **VERPACKUNGSEINHEIT FÜR EIN GERÄT, VORZUGSWEISE FÜR EIN HAUSHALTSGERÄT**

(30) Priorität: 15.02.2024 DE 102024104212
(71) Anmelder: Miele & Cie. KG, 33332 Gütersloh (DE)
(72) Erfinder: Hanke, Martin, 33803 Steinhagen (DE); Nobbe, Christoph, 49082 Osnabrück (DE); Schabert, Andreas, 21217 Seevetal (DE); Heinemann, Björn, 32791 Lage (DE)

(57) **Zusammenfassung**

Die Erfindung betrifft eine Verpackungseinheit (1) für ein Gerät (2), vorzugsweise für ein Haushaltsgerät (2), mit einem ersten Außenteil (13) und mit einem zweiten Außenteil (14), welche ausgebildet sind, das zu verpackende Gerät (2) nach außen hin, vorzugsweise quaderförmig, vollständig zu umschließen, wobei die beiden Außenteile (13, 14) entlang der Längsachse (X) miteinander verbindbar und voneinander trennbar sind, ferner mit wenigstens einem Verpackungsteil (10; 11; 12), welches innerhalb des ersten Außenteils (13) und/oder des zweiten Außenteils (14) angeordnet ist, wobei das Verpackungsteil (10; 11; 12) und/oder ein Außenteil (13; 14) ausgebildet ist/sind, so dass das Verpackungsteil (10; 11; 12) beim Trennen der beiden Außenteile (13, 14) entlang der Längsachse (X) innerhalb eines der beiden Außenteile (13; 14) gehalten wird.

## Beschreibung

Die Erfindung betrifft eine Verpackungseinheit für ein Gerät, vorzugsweise für ein Haushaltsgerät.

Es ist allgemein üblich und bekannt, Waren bzw. Produkte zum Transport durch eine Verpackung zu umschließen und zu schützen. Als Verpackung wird allgemein die äußere Hülle bzw. die teilweise oder vollständige Umhüllung einer Sache oder Sachgesamtheit insbesondere zu deren Schutz oder zur besseren Handhabung bezeichnet. Derartige Verpackungen werden auch zum Transport von Haushaltsgeräten wie beispielsweise von SDA-Geräten (Small Domestic Appliances) verwendet.

Aktuell werden hier branchenübliche Faltschachteln, beispielsweise nach FEFCO 0201, eingesetzt. FEFCO 0201 steht für einen Standardfaltkarton mit mittig stoßenden Außenklappen. Diese Faltschachteln bestehen aus einem Zuschnitt mit einer durch Laschenklebung verbundenen Fabrikkante sowie Deckel- und Bodenklappen, mit denen die Faltschachtel unter Zuhilfenahme von Klebeband verschlossen wird. Als Material wird üblicherweise Karton verwendet, welcher vergleichsweise einfach vom Benutzer im Altpapier entsorgt und ressourcensparend recycelt werden kann.

Bekannt sind auch Falthüllen, die aus einem Zuschnitt bestehen und bei denen alle Seitenwände und der Deckel am Boden angelenkt sind. Bei dieser Ausführungsart sind Sperrvorrichtungen (bspw. Einstecklaschen) und Handgriffe vorgesehen sein.

Die EP 3 792 195 A1 beschreibt eine Verpackung für einen Gegenstand. Die Verpackung umfasst einen verschließbaren Umkarton sowie Polsterteile zum Einlegen oben und unten in den Innenraum des Umkartons. Die Polsterteile umfassen Formpufferteile an seiner Peripherie zum verschiebesicheren Abstützen des Polsterteils innen an den Seitenwänden des Umkartons. Die Polsterteile umfassen weiterhin eine Ausnehmung zur passgenauen Aufnahme des zu verpackenden Gegenstandes. Schließlich umfasst die erfindungsgemäße Verpackung einen Stützeinsatz, welcher zusammen mit dem Polsterteil einen Verpackungsraum für den zu verpackenden Gegenstand innerhalb des Umkartons aufspannt, wobei sich der Stützeinsatz beabstandet zu den Seitenwänden des Umkartons erstreckt und zumindest einen Teil einer Seitenwand des Verpackungsraumes bildet.

Werden derartige Posterteile oder ähnliche Verpackungsteile, auch Packmedien genannt, verwendet, um das Gerät seitlich, nach oben und bzw. oder nach unten zu schützen, so sind diese Packmedien von der Person als Käufer bzw. als Benutzer beim bzw. nach dem Auspacken zu entfernen, was zusätzliche Arbeitsschritte und damit einen zusätzlichen Aufwand für die Person bedeuten kann. Diese Packmedien können der Person auch entgegenfallen, was als besonders störend empfunden werden kann. Das Auspacken ist somit bisher umständlich.

Nachteilig ist bei derartigen Verpackungskonstruktionen an sich, dass diese dem Benutzer bzw. Kunden kein positives Auspackerlebnis bieten, da das Produkt aus der Verpackung entnommen und anschließend noch von den Packmedien befreit werden muss, was das Auspackerlebnis stört.

Nachteilig ist auch, dass die aktuell im Einsatz befindlichen Verpackungskonstruktionen für alle Produkthersteller gleich bzw. vergleichbar sind. Eine Unterscheidung bzw. Abgrenzung zwischen verschiedenen Produktherstellern beispielsweise von Haushaltsgeräten ist somit aufgrund der verwendeten Verpackungskonstruktion der Produkte bisher nicht möglich.

Zu beachten ist dabei, dass die Markengestaltung auch bei Verpackungen immer wichtiger wird und dem Kunden ein Auspackerlebnis und eine ansprechende Produktpräsentation bieten soll. Im Internet werden immer mehr Unboxing-Videos hochgeladen. Bei kleineren Elektrogeräten, wie zum Beispiel Smartphones und Kopfhören, ist das gang und gäbe. Somit wird das Auspackerlebnis in Form einer guten Produktpräsentation für den Kunden immer wichtiger. Das Produkt bzw. das Gerät soll im Vordergrund stehen und sich dem Kunden möglichst positiv präsentieren. Eine gute Produktpräsentation ist bisher jedoch aus den zuvor genannten Gründen üblicherweise nicht gegeben.

Um das Produkt wie beispielsweise das Haushaltsgerät innerhalb der Faltschachtel bzw. innerhalb des Faltkartons zu fixieren und weiter zu schützen, ist die Verwendung von Verpackungsteilen aus expandiertem Polystyrol (EPS), auch als Styropor genannt, in geschäumter Form bekannt.

Nachteilig ist hierbei, dass diese Verpackungsteile jedoch zusätzlich entsorgt sowie vergleichsweise aufwendig im Vergleich zur Faltschachtel recycelt werden müssen und daher beim Benutzer das schlechtes Image haben, nicht ressourcenschonend und damit nicht nachhaltig zu sein. Insgesamt sollen aus Nachhaltigkeitsgründen Kunststoffe als Packmittel minimiert oder sogar ganz drauf verzichtet werden. Dazu zählt zum Beispiel EPS (Styropor) aber auch Folien oder Folienbeutel.

Alternativ sind daher beispielsweise Faserformteile bzw. Fasergußteile aus größtenteils recycelten Papierfasern oder Folienbeutel aus recyceltem Material bekannt, welche statt EPS in derartigen Verpackungen verwendet werden können.

Somit werden heutzutage üblicherweise derartige Geräte in verschiedenen Packmitteln eingepackt, welche einen Produktschutz gewährleisten. Das Innenleben der Verpackung besteht meistens aus EPS oder faserbasierten Faserform- bzw. Faserguß-Teilen. Zudem ist das Gerät in einen einteiligen Außenkarton verpackt, der klassisch auf der oberen Seite geöffnet wird und mit einem Klebeband verschlossen ist. Der Außenkarton übernimmt zum Teil die Statik, wird aber in erster Linie zur Vermarktung bzw. zur Bedruckung verwendet.

Der Erfindung stellt sich somit das Problem, eine Verpackungseinheit für ein Gerät bzw. für ein Produkt und insbesondere für ein Haushaltsgerät bereitzustellen, so dass das Auspacken des Geräts bzw. des Produkts für die Person als Käufer bzw. als Benutzer vergleichsweise einfach erfolgen kann. Insbesondere soll die Produktpräsentation bzw. das Erlebnis des Auspackens des Geräts bzw. des Produkts verbessert werden. Insbesondere soll das Auspacken mit möglichst wenigen Schritten für die Person erfolgen können. Dabei soll insbesondere das Auspackerlebnis nicht beeinträchtigt werden, indem weitere Schritte des Auspackens erforderlich sind, nachdem die Person das Gerät bereits zu sehen bekommen hat. Vorzugsweise soll die Verpackungseinheit von der Person als hochwertig und passend zum Gerät bzw. Produkt empfunden werden. In jedem Fall soll vorzugsweise auf Kunststoffmaterialien verzichtet werden können. In jedem Fall sollen vorzugsweise recycelte Materialien verwendet werden können. Zumindest soll eine Alternative zu den bekannten Verpackungseinheit für Geräte bzw. für Produkte geschaffen werden.

Erfindungsgemäß wird dieses Problem durch eine Verpackungseinheit mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.

Somit betrifft die Erfindung eine Verpackungseinheit für ein Gerät, vorzugsweise für ein Haushaltsgerät, mit einem ersten Außenteil und mit einem zweiten Außenteil, welche ausgebildet sind, das zu verpackende Gerät nach außen hin, vorzugsweise quaderförmig, vollständig zu umschließen, wobei die beiden Außenteile in einer relativen Bewegung entlang der horizontalen Längsachse miteinander verbindbar und voneinander trennbar sind, ferner mit wenigstens einem Verpackungsteil, welches innerhalb des ersten Außenteils und bzw. oder des zweiten Außenteils angeordnet ist, wobei das Verpackungsteil und bzw. oder ein Außenteil ausgebildet ist bzw. sind, so dass das Verpackungsteil beim Trennen der beiden Außenteile entlang der horizontalen Längsachse innerhalb eines der beiden Außenteile gehalten wird.

Somit kann das Gerät von der nach außen hin zweiteiligen Verpackungseinheit vollständig umschlossen werden. Dies kann insbesondere quaderförmig der Fall sein, was insbesondere ein sicheres Stapeln der Verpackungseinheiten beim Transport und bei der Lagerung begünstigen kann. Auch kann dies einen möglichst großen Innenraum bieten.

Da die beiden Außenteile der Verpackungseinheit entlang der horizontalen Längsachse zueinander beweglich sind und entsprechend entlang der horizontalen Längsachse miteinander verbunden sowie voneinander getrennt werden können, kann die Person als Käufer bzw. als Benutzer des verpackten Geräts die Verpackungseinheit horizontal auf einem Untergrund aufstellen und dann die beiden Außenteile voneinander bzw. das eine Außenteil vom anderen Außenteil wegziehen, um das verpackte Gerät freizugeben. Dann können beide Außenteile nacheinander vollständig von der Person entfernt werden.

Dies kann ein sicheres Auspacken ermöglichen, da das Gerät nicht gegenüber der Untergrund angehoben werden muss und somit nicht herunterfallen kann. Auch kann das Auspacken auf diese Art und Weise für die Person vergleichsweise einfach, angenehm und bzw. oder schnell erfolgen, da das Gerät beim Auspacken nicht angehoben werden muss.

Dies gilt entsprechend für das Einpacken des Geräts seitens des Herstellers bzw. dessen Mitarbeiter.

Diese Art des Auspackens kann dem Benutzer ferner ein gewisses Erlebnis bieten, weil das Gerät beim Auseinanderziehen der beiden Außenteile der Verpackungseinheit vergleichsweise direkt sichtbar wird.

Dabei das Verpackungsteil und bzw. oder ein Außenteil derart auszubilden, dass das Verpackungsteil beim Trennen der beiden Außenteile entlang der horizontalen Längsachse innerhalb eines der beiden Außenteile gehalten wird, kann es ermöglichen, dass ein definiertes Trennen der Außenteile und des Verpackungsteils bzw. mehrerer Verpackungsteile erfolgen kann, d.h. dass das Verpackungsteil mit demjenigen Außenteil verbunden ist und mit diesem Außenteil mitbewegt wird, wenn die beiden Außenteile getrennt werden.

Würde, mit anderen Worten, ein derartiger Halt nicht vorgesehen werden, so könnte ein Verpackungsteil, welches sich über beide Außenteile erstreckt, d.h. innerhalb beider Außenteile angeordnet ist, wie beispielsweise ein Bodenteil beim Trennen der Außenteile mehr oder weniger zufällig in dem einen oder in anderen Außenteil verbleiben. Dies könnte das Auspackerlebnis beeinträchtigen bzw. würde einem definierten Verhalten des Verpackungsteils beim Auspacken widersprechen, was den entsprechenden Eindruck für die Person trüben könnte.

Ebenso könnte ein Verpackungsteil wie beispielsweise ein Seitenteil, welches sich neben dem Gerät befindet, beim Trennen der Außenteile umkippen oder als beispielsweise Oberteil, welches sich auf dem Gerät befindet, beim Trennen der Außenteile herunterfallen, was jeweils ebenfalls den Eindruck bzw. das Erlebnis des Auspackens beeinträchtigen könnte. Somit können derartige Verpackungsteile beim Trennen der Außenteile dort gehalten werden. Ist das Verpackungsteil ein Oberteil, welches vorne auf dem Gerät angeordnet ist, so kann die Person beim Auspacken eine freie Sicht auf das Gerät haben, da das Verpackungsteil im entsprechenden Außenteil verbleibt.

Gemäß einem Aspekt der Erfindung sind das Bodenteil und das Oberteil eingerichtet und ausgeführt, um beim Verbinden relativ zueinander unbeweglich und miteinander beweglich geführt zu werden und um beim Trennen voneinander weg bewegt zu werden. Hierdurch wird erreicht, dass beim Verbinden das Oberteil einerseits zusammen mit dem Bodenteil und somit auch zusammen mit dem Haushaltgerät leicht und präzise in zumindest einem der Außenteile positioniert wird und beim Trennen das dann ungewünschte und nicht mehr benötigte Oberteil in dem einem der Außenteile verbleiben kann, während das Bodenteil und somit auch das Haushaltgerät vollständig aus dem einen der Außenteile herausgebracht werden kann.

Gemäß einem Aspekt der Erfindung wird das Verpackungsteil kraftschlüssig, vorzugsweise durch ein, vorzugsweise lokales, Übermaß des Verpackungsteils und bzw. oder des Außenteils entlang der horizontalen Querachse, innerhalb des Außenteils gehalten. Dies kann eine Möglichkeit darstellen, einen derartigen Halt zu realisieren. Dies kann auf diese Art und Weise vergleichbar einfach, flexibel umsetzbar und durch eine entsprechende Kraft auch lösbar erfolgen.

Vorzugswiese kann das Verpackungsteil, vorzugsweise als stabiles Faserformteil, ein leichtes bzw. geringes Übermaß aufweisen, so dass das Verbinden bzw. Fügen von Außenteil und Verpackungsteil einfach erfolgen kann, jedoch der Kraftschluss ausreichend haltbar ist. Dadurch verklemmt sich das Verpackungsteil im jeweiligen Außenteil. Es ist auch möglich, dass das Verpackungsteil kein generelles Übermaß aufweist, sondern dies lokal bzw. mittels mehrerer Segmente mit einem Übermaß erfolgt. Dies kann den Gestaltungsspielraum erhöhen.

Gemäß einem weiteren Aspekt der Erfindung wird das Verpackungsteil formschlüssig, vorzugsweise durch Lamellen, durch einen Widerhaken und bzw. oder durch einen Hinterschnitt des Verpackungsteils und bzw. oder des Außenteils, entlang der horizontalen Längsachse entgegen der Verbindungsrichtung der Außenteile innerhalb des Außenteils gehalten. Dies kann eine alternative Möglichkeit darstellen, einen derartigen Halt zu realisieren.

Hierzu kann das Verpackungsteil bzw. das Außenteil vorzugsweise Segmente aufweisen, die wie eine Art Lamelle oder Widerhaken ausgeformt sind. Somit ist die Einschubkraft gering. Beim Rausziehen stellen sich die Lamellen bzw. Widerhaken gegen die Oberfläche des Kontaktpartners auf.

Es ist auch vorstellbar, dass das Außenteil einen Hinterschnitt aufweist. Beim Einschieben rutscht das Verpackungsteil über den Hinterschnitt, oder umgekehrt. Beim Trennen der Außenteile hindert der Hinterschnitt das Verpackungsteil daran, aus dem Außenteil herausgezogen zu werden.

Gemäß einem weiteren Aspekt der Erfindung ist das erste Außenteil ausgebildet, von einem Rand des zweiten Außenteils entlang der horizontalen Längsachse, vorzugsweise vollständig, überlappt zu werden, oder umgekehrt. Dies kann einen Übergang von dem äußeren Außenteil zum inneren Außenteil genau am Rand bzw. an den Kanten ermöglichen, was nach außen für die Person einen angenehmeren Eindruck schaffen kann.

Gemäß einem weiteren Aspekt der Erfindung ist das Verpackungsteil beim Verbinden der beiden Außenteile an dem Haushaltsgerät gehalten, insbesondere ist das Verpackungsteil eingerichtet und ausgeführt, beim Verbinden der beiden der beiden Außenteile mit dem Haushaltsgerät entlang der horizontalen Längsachse in das eine der beiden Außenteile eingeführt zu werden. Hierdurch wird erreicht, dass das Verpackungsteil vor dem Verbinden also vor dem Einführen des Verpackungsteils und des Haushaltsgeräts in das zumindest eine der Außenteile wie vorgesehen und im Sichtbereich der tätigen Person an dem Haushaltsgerät positioniert werden kann. Gemäß einem weiteren Aspekt der Erfindung weist das erste Außenteil an wenigstens einer Kante, vorzugsweise an mehreren Kanten, wenigstens eine Laschenaufnahme auf und das zweite Außenteil weist an wenigstens einer Kante, vorzugsweise an mehreren Kanten, wenigstens eine Lasche auf, welche ausgebildet ist, in die korrespondierende Laschenaufnahme des ersten Außenteils einzugreifen und die beiden Außenteile entlang der horizontalen Längsachse formschlüssig miteinander zu verbinden, oder umgekehrt.

Dies kann eine besonders einfache, kostengünstige und bzw. oder intuitiv für die Person benutzbare Möglichkeit darstellen, die beiden Außenteile miteinander zu verbinden. Dies kann auch ein wiederholtes und damit zerstörungsfreies Schließen und Öffnen bzw. Trennen der formschlüssigen Verbindung ermöglichen. Ggfs. können die geschlossenen Laschen mit einem Aufkleber oder dergleichen gesichert bzw. versiegelt werden.

Gemäß einem weiteren Aspekt der Erfindung weist das erste Außenteil wenigstens einen Tragegriff, vorzugsweise als Tragegriffaussparung, auf und bzw. oder das zweite Außenteil weist wenigstens einen Tragegriff, vorzugsweise als Tragegriffaussparung, auf. Hierzu können die entsprechenden Abschnitte der Oberflächen der Außenteile dort von der Person eingedrückt und nach innen umgeklappt werden. In jedem Fall kann dies das Tragen der Verpackungseinheit für die Person erleichtern.

Gemäß einem weiteren Aspekt der Erfindung sind das erste Außenteil und das zweite Außenteil als Wellpappteil ausgebildet. Dies kann die Umsetzung der entsprechenden Eigenschaften und Vorteile bei der erfindungsgemäßen Verpackungseinheit ermöglichen.

Gemäß einem weiteren Aspekt der Erfindung weist das erste Außenteil wenigstens eine Klappe auf, um seitens des Benutzers durch die geöffnete Klappe hindurch auf das Innere der miteinander verbundenen beiden Außenteile zuzugreifen, und bzw. oder das zweite Außenteil weist wenigstens eine Klappe auf, um seitens des Benutzers durch die geöffnete Klappe hindurch auf das Innere der miteinander verbundenen beiden Außenteile zuzugreifen.

Somit können beispielsweise eine Bedienungsanleitung, Zubehörelemente und dergleichen des Geräts als dessen Zusatzelemente im Inneren der verbundenen Außenteile angeordnet werden, um gemeinsam transportiert zu werden. Diese Zusatzelemente können beim Verpacken werkseitig bei getrennten Außenteilen dort platziert werden, um die Klappe hierzu nicht verwenden zu müssen. Entsprechend kann die Klappe werkseitig unbenutzt und beispielsweise einstückig, d.h. integral mit dem übrigen Außenteil, verbunden bzw. ausgebildet aber, vorzugsweise perforiert, leicht durchtrennbar bzw. lösbar ausgebildet sein. In jedem Fall kann die Person dann auf die Zusatzelemente durch die geöffnete Klappe hindurchzugreifen, ohne die Verpackungseinheit selbst öffnen bzw. trennen zu müssen.

Gemäß einem weiteren Aspekt der Erfindung ist das Verpackungsteil ein Bodenteil, welches ausgebildet ist, das Gerät entlang der vertikalen Hochachse von oben auf sich drauf aufzunehmen, wobei sich das Bodenteil innerhalb der beiden Außenteile in der Horizontalen vollflächig erstreckt, wenn die beiden Außenteile miteinander verbunden sind.

Dies kann einen zusätzlichen Schutz für das verpackte Gerät ermöglichen. Auch kann das Gerät samt Bodenteil ggfs. einfacher innerhalb der beiden Außenteile angeordnet werden.

Gemäß einem weiteren Aspekt der Erfindung ist, dass das Bodenteil eingerichtet und ausgeführt ist, um beim Trennen der beiden Außenteile relativ zu dem einen der beiden Außenteile unbewegt zu sein. Hierdurch wird erreicht, dass das andere der beiden Außenteile von dem Bodenteil mit dem Haushaltgerät horizontal wegbewegt wird und/oder das Bodenteil mit dem einen der beiden Außenteile und mit dem Haushaltgerät aus dem andren der beiden Außenteile horizontal herausgezogen werden kann. Es wird somit ein Entpacken möglich, bei dem das Gerät seine vertikale Lage nicht oder nicht wesentlich verändern muss. Bei einem Kaffeestandgerät kann dieses somit schon nahe des finalen Aufstellungsortes auf der Arbeitsplatte für den Kunden leicht und effektvoll entpackt werden. Hierzu ist insbesondere vorgesehen, dass das Bodenteil und das eine der beiden Außenteile miteinander gekoppelt sind.

Gemäß einem weiteren Aspekt der Erfindung weist das Bodenteil einen entlang der vertikalen Hochachse nach oben ragenden Rand auf, welcher ausgebildet ist, dass aufgenommene Gerät in der Horizontalen formschlüssig zu halten. Dies kann auf einfache Art und Weise den seitlichen Halt des Geräts innerhalb der verbundenen Außenteile verbessern.

Gemäß einem weiteren Aspekt der Erfindung ist das Verpackungsteil ein Seitenteil, welches ausgebildet ist, entlang der horizontalen Längsachse seitlich zum Gerät im ersten Außenteil oder im zweiten Außenteil angeordnet zu werden. Dies kann ein Abstützen des Geräts in dieser Richtung ermöglichen, um den seitlichen Halt des Geräts entlang der horizontalen Längsachse innerhalb der verbundenen Außenteile zu verbessern. Dies kann auch einen Schutz des Geräts in dieser Richtung ermöglichen.

Vorzugsweise kann das Seitenteil dazu ausgebildet sei, das aufgenommene Gerät oberhalb und bzw. oder seitlich zumindest abschnittsweise zu umgreifen, was den Schutz sowie den Halt des Geräts innerhalb der Verpackungseinheit verbessern kann. Auch kann das Seitenteil so am Gerät gehalten werden.

Gemäß einem weiteren Aspekt der Erfindung ist das Seitenteil ferner ausgebildet, entlang der vertikalen Hochachse auf dem Bodenteil angeordnet zu werden. Hierzu kann das Seitenteil insbesondere formschlüssig im Bodenteil gehalten werden. In jedem Fall kann dies einen Halt des Seitenteils beim Verpacken ermöglichen bzw. verbessern.

Gemäß einem weiteren Aspekt der Erfindung ist das Seitenteil ferner ausgebildet, wenigstens ein Zusatzelement des Geräts derart aufzunehmen, so dass der Benutzer das Zusatzelement durch die geöffnete Klappe hindurch erreichen kann. Dies kann eine Weiterentwicklung des entsprechenden zuvor bereits beschriebenen Merkmals dahingehend ermöglichen, dass das Zusatzelement definiert und somit einfacher erreichbar positioniert werden kann.

Gemäß einem weiteren Aspekt der Erfindung ist das Verpackungsteil ein Oberteil, welches ausgebildet ist, vorzugsweise einem Seitenteil entlang der horizontalen Längsachse gegenüberliegend, auf dem Gerät entlang der vertikalen Hochachse von oben drauf angeordnet zu werden. Hierzu kann das Oberteil formschlüssig vom Gerät gehalten werden. In jedem Fall kann dies einen weiteren Schutz und bzw. oder einen weiteren Halt an dieser Stelle innerhalb der verbundenen Außenteile ermöglichen.

Gemäß einem weiteren Aspekt der Erfindung ist bzw. sind das Bodenteil, das Seitenteil und bzw. oder das Oberteil als Faserformteil ausgebildet. Dies kann die Umsetzung der entsprechenden Eigenschaften und Vorteile bei der erfindungsgemäßen Verpackungseinheit ermöglichen. Alternativ wäre aber auch die Verwendung von Formteilen aus EPS möglich.

Gemäß einem weiteren Aspekt der Erfindung ist das zu verpackende Gerät ein Kaffeestandgerät. Dies kann die Nutzung der zuvor beschriebenen Eigenschaften und Vorteile eben gerade bei einem derartigen Gerät ermöglichen, welches somit einfacher, schneller und bzw. oder sicherer entpackt werden kann als bisher bekannt. Auch kann gerade bei einem Kaffeestandgerät das Erlebnis des Auspackens wie zuvor beschrieben besonders verbessert werden bzw. von einer Person wahrgenommen und wertgeschätzt werden.

Begrifflichkeiten wie horizontal und vertikal, oben und unten beziehen sich ausdrücklich auf die vorgesehene Lagerung der Verpackungseinheit beim Einpacken, beziehungsweise Verbinden, der Außenteile der Verpackungseinheit und beim Auspacken beziehungsweise Trennen der Außenteile der Verpackungseinheit. Dabei wird auf den allgemeinverständlichen Bezug zum Gravitationsfeld eines Planeten abgestellt.

Ein Ausführungsbeispiel der Erfindung sind in den Zeichnungen rein schematisch dargestellt und werden nachfolgend näher beschrieben. Es zeigt
- Figur 1: eine perspektivische Darstellung eines zu verpackenden Geräts in Form eines Kaffeestandgeräts;
- Figur 2: eine perspektivische Darstellung eines Bodenteils einer erfindungsgemäßen Verpackungseinheit;
- Figur 3: eine perspektivische Darstellung eines Seitenteils als Hinterteil der erfindungsgemäßen Verpackungseinheit;
- Figur 4: eine perspektivische Darstellung eines Oberteils der erfindungsgemäßen Verpackungseinheit;
- Figur 5: eine perspektivische Darstellung eines ersten Außenteils als hinteres Außenteil der erfindungsgemäßen Verpackungseinheit;
- Figur 6: eine perspektivische Darstellung eines zweiten Außenteils als vorderes Außenteil der erfindungsgemäßen Verpackungseinheit;
- Figur 7: eine perspektivische Darstellung des mittels der erfindungsgemäßen Verpackungseinheit zu verpackenden Geräts in einem ersten Verpackungsschritt;
- Figur 8: die Darstellung der Figur 7 in einem zweiten Verpackungsschritt;
- Figur 9: die Darstellung der Figur 7 in einem dritten Verpackungsschritt;
- Figur 10: die Darstellung der Figur 7 in einem vierten Verpackungsschritt;
- Figur 11: die Darstellung der Figur 7 in einem fünften Verpackungsschritt;
- Figur 12: die Darstellung der Figur 7 in einem sechsten Verpackungsschritt;
- Figur 13: einen perspektivischen Querschnitt des zweiten, vorderen Außenteils mit festgeklemmtem Oberteil;
- Figur 14: einen perspektivischen Längsschnitt des zweiten, vorderen Außenteils mit festgeklemmtem Oberteil; und
- Figur 15: eine perspektivische Draufsicht auf das zweite, vordere Außenteil mit festgeklemmtem Oberteil.

Die o.g. Figuren werden in kartesischen Koordinaten betrachtet. Es erstreckt sich eine horizontale Längsachse X, welche auch als Tiefe X oder als Länge X bezeichnet werden kann. Senkrecht zur horizontalen Längsachse X erstreckt sich eine Querachse Y, welche auch als Breite Y bezeichnet werden kann. Senkrecht sowohl zur horizontalen Längsachse X als auch zur Querachse Y erstreckt sich eine vertikale Hochachse Z, welche auch als Höhe Z bezeichnet werden kann und der Richtung der Schwerkraft entspricht. Die horizontale Längsachse X und die Querachse Y bilden gemeinsam die Horizontale X, Y, welche auch als horizontale Ebene X, Y bezeichnet werden kann.

Figur 1 zeigt eine perspektivische Darstellung eines zu verpackenden Geräts 2 in Form eines Kaffeestandgeräts 2. Das Kaffeestandgerät 2 stellt ein Haushaltsgerät 2 bzw. ein Produkt 2, welches mittels einer erfindungsgemäßen Verpackungseinheit 1 verpackt werden kann.

Die erfindungsgemäße Verpackungseinheit 1 weist ein Bodenteil 10 bzw. ein Unterteil 10 als eines von mehreren Verpackungsteilen 10, 11, 12 auf, vgl. Figur 2, auf welches das zu verpackende Gerät 2 entlang der vertikalen Hochachse Z von oben aufgesetzt wird, vgl. Figur 7. Das Gerät 2 wird dabei von einem entlang der vertikalen Hochachse Z nach oben ragenden Rand in der Horizontalen X, Y, d.h. seitlich, formschlüssig gehalten.

Die erfindungsgemäße Verpackungseinheit 1 weist auch ein Seitenteil 11 bzw. ein Hinterteil 11 als ein weiteres von mehreren Verpackungsteilen 10, 11, 12 auf, vgl. Figur 3, welches entlang der horizontalen Längsachse X neben bzw. hinter das Gerät 2 von oben entlang der vertikalen Hochachse Z auf das über das Gerät 2 hinausragende Unterteil 10 aufgestellt wird, vgl. Figur 8.

Nun wird ein Oberteil 12 als ein weiteres von mehreren Verpackungsteilen 10, 11, 12 der erfindungsgemäßen Verpackungseinheit 1, vgl. Figur 4, dem Seitenteil 11 entlang der horizontalen Längsachse X gegenüberliegend entlang der vertikalen Hochachse Z von oben auf das Gerät 2 draufgelegt, vgl. Figur 9. Das Bodenteil 10, das Seitenteil 11 und das Oberteil 12 sind als Faserformteile ausgebildet.

In dieser Anordnung wird das Bodenteil 10 samt dem aufgenommenem Gerät 2 entlang der horizontalen Längsachse X in ein erstes, hinteres Außenteil 13 der erfindungsgemäßen Verpackungseinheit 1, vgl. Figur 5, geschoben, vgl. ebenfalls Figur 9. Dabei können das Drauflegen des Oberteils 12 und das Hineinschieben des Geräts 2 auch in umgekehrter Reihenfolge erfolgen.

In jedem Fall weist das Bodenteil 10 dort, wo das Bodenteil 10 in das erste, hintere Außenteil 13 geschoben wird, ein gewisses Übermaß entlang der horizontalen Querachse Y auf, so dass das Bodenteil 10 und das erste, hintere Außenteil 13 mit einem ausreichenden Kraftschluss miteinander verbunden werden, d.h. das Bodenteil 10 im ersten, hinteren Außenteil 13, festgeklemmt wird, um später beim Auspacken zusammengehalten zu werden.

Nun wird ein zweites, vorderes Außenteil 14 der erfindungsgemäßen Verpackungseinheit 1, vgl. Figur 6, entlang der horizontalen Längsachse X über das Bodenteil 10 samt dem aufgenommenen Gerät 2 sowie über das erste, hintere Außenteil 13 geschoben, bis das zweite, vordere Außenteil 14 das erste, hintere Außenteil 13 entlang der horizontalen Längsachse X von allen Seiten, d.h. bis zu dessen Kanten, vollständig umschließt, vgl. Figur 10. Dabei wird das Oberteil 12, welches ebenfalls gegenüber dem zweiten, vorderen Außenteil 14 ein gewisses Übermaß entlang der horizontalen Querachse Y aufweist, seinerseits mit dem zweiten, vorderen Außenteil 14 mit einem ausreichenden Kraftschluss verbunden, d.h. das Oberteil 12 wird im zweiten, vorderen Außenteil 14 festgeklemmt, vgl. Figuren 13-15.

Das Bodenteil 10 und das zweite, vordere Außenteil 14 weisen entlang der horizontalen Querachse Y einen ausreichenden Abstand zueinander auf, um sich gerade nicht zu berühren und so eine Bewegung entlang der horizontalen Längsachse X zwischen Bodenteil 10 und zweiten, vorderen Außenteil 14 nicht zu behindern.

Um die beiden Außenteile 13, 14 zerstörungsfrei trennbar miteinander zu verbinden, weist das erste, hintere Außenteil 13 an seinen beiden seitlichen Kanten sowie an der oberen Kante jeweils eine Laschenaufnahme 13b auf, vgl. Figur 5. Das zweite, vordere Außenteil 14 weist entsprechend an seinen beiden seitlichen Kanten sowie an der oberen Kante jeweils eine korrespondierend angeordnete und ausgebildete Lasche 14b auf, vgl. Figur 6. Die Laschen 14b des zweiten, vorderen Außenteils 14 sind im unverbundenen Zustand der beiden Außenteile 13, 14 nach außen gebogen, vgl. Figur 11, und greifen im verbundenen Zustand der beiden Außenteile 13, 14 senkrecht in die Laschenaufnahmen 13b des ersten, hinteren Außenteils 13 ein, vgl. Figur 12.

Das erste, hintere Außenteil 13 weist einen Tragegriff 13a in Form einer Tragegriffaussparung 13a auf, vgl. Figur 11. Ebenso weist das zweite, vordere Außenteil 14 einen Tragegriff 14a in Form einer Tragegriffaussparung 14 auf, vgl. Figur 10, welche entlang der horizontalen Längsachse X der Tragegriffaussparung 13 des ersten, hinteren Außenteils 13 direkt bzw. diametral gegenüberliegend angeordnet ist. Mittels dieser beiden Tragegriffe 13a, 14a kann die Person die Verpackungseinheit 1 samt verpacktem Gerat 2 einfacher tragen.

Zum Öffnen bzw. zum Auspacken des Kaffeestandgeräts 2 als beispielhaftes Gerät 2 kann die Person als Käufer bzw. als Benutzer nun die drei Laschen 14b des zweiten, vorderen Außenteils 14 wieder nach außen biegen, vgl. Figur 11, und dann die beiden Außenteile 13, 14 entlang der horizontalen Längsachse X auseinanderziehen. Hierzu kann die Person pro Außenteil 13, 14 jeweils den Tragegriff 13a, 14a in Form der Tragegriffaussparung 13a, 14a, vgl. ebenfalls Figur 11, verwenden.

Beim Auseinanderziehen der beiden Außenteile 13, 14 werden das erste, hintere Außenteil 13 und das Bodenteil 10 von dessen Übermaß kraftschlüssig zusammengehalten, so dass sich nur das zweite, vordere Außenteil 14 gegenüber dem ersten, hinteren Außenteil 13 samt Bodenteil 10 bewegt. Entsprechend wird der vordere Bereich des Kaffeestandgeräts 2 vom ersten, vorderen Außenteil 14 direkt und quasi schlagartig freigegeben, während das Kaffeestandgerät 2 auf dem Bodenteil 10 aufgestellt verbleibt. Der hintere Bereich des Kaffeestandgeräts 2 bleibt vom ersten, hinteren Außenteil 13 verdeckt, vgl. Figur 10.

Damit dabei das Oberteil 12 von dem Kaffeestandgerät 2 entfernt wird, ohne dass dies die Person als zusätzlichen Schritten, insbesondere bei bereits sichtbarem Gerät 2, vornehmen muss, ist auch das Oberteil 12 im zweiten, vorderen Außenteil 14 festgeklemmt, wie zuvor beschrieben. Dies kann auch verhindern, dass das Oberteil 12 vom Kaffeestandgerät 2 herunterfällt. Beides könnten den Eindruck bzw. das Erlebnis des Auspackens des Kaffeestandgeräts 2 für die Person beeinträchtigen.

Durch diese Art des Auspackens des Kaffeestandgeräts 2 kann das Auspackerlebnis für die Person verbessert werden, da das verpackte Gerät 2 direkt präsentiert werden kann, vgl. Figur 10. Auch kann das Auspacken in der Horizontalen X, Y erfolgen, was der Person ein Entnehmen des Geräts 2 aus einem Umkarton ersparen kann. Dies kann einfacher, schneller und auch sicherer sein. Das weitere Auspacken kann in umgekehrter Reihenfolge der zuvor beschriebenen Verpackungsschritte erfolgen, vgl. Figuren 7 bis 9.

Bereits vor dem Trennen der beiden Außenteile 13, 14 kann die Person durch eine zu öffnende Klappe 13c als Abschnitt der Außenseite des ersten, hinteren Außenteils 13 hindurch auf das Innere der Verpackungseinheit 1 zugreifen, um beispielsweise eine innerhalb des Seitenteils 11 bzw. des Hinterteils 11 angeordnete Bedienungseinleitung als Zusatzelement des Geräts 2 greifen und entnehmen zu können.

### Bezugszeichenliste (Bestandteil der Beschreibung)

- X: horizontale Längsachse; Tiefe; Länge
- Y: horizontale Querachse; Breite
- Z: vertikale Hochachse; Höhe
- X, Y: Horizontale; horizontale Ebene

- 1: Verpackungseinheit
- 10: Verpackungsteil; Bodenteil; Unterteil
- 11: Verpackungsteil; Seitenteil; Hinterteil
- 12: Verpackungsteil; Oberteil
- 13: erstes, hinteres Außenteil
- 13a: Tragegriff; Tragegriffaussparung
- 13b: Laschenaufnahmen
- 13c: Klappe
- 14: zweites, vorderes Außenteil
- 14a: Tragegriff; Tragegriffaussparung
- 14b: Laschen

- 2: Gerät; Haushaltsgerät; Produkt; Kaffeestandgerät

## Patentansprüche

1. Verpackungseinheit (1) für ein Gerät (2), vorzugsweise für ein Haushaltsgerät (2),
mit einem ersten Außenteil (13) und
mit einem zweiten Außenteil (14),
welche ausgebildet sind, das zu verpackende Gerät (2) nach außen hin, vorzugsweise quaderförmig, vollständig zu umschließen,
wobei der Verpackungseinheit (1) eine horizontale Längsachse (X) eine orthogonal dazu orientierte horizontale Querachse (Y) und eine orthogonal dazu orientierte vertikale Hochachse (Z) zugeordnet sind,
wobei die beiden Außenteile (13, 14) in einer relativen Bewegung entlang der horizontalen Längsachse (X) miteinander verbindbar und voneinander trennbar sind,
ferner mit wenigstens einem Verpackungsteil (10; 11; 12), welches innerhalb des ersten Außenteils (13) und/oder des zweiten Außenteils (14) angeordnet ist,
wobei das Verpackungsteil (10; 11; 12) und/oder ein Außenteil (13; 14) ausgebildet ist/sind, so dass das Verpackungsteil (10; 11; 12) beim Trennen der beiden Außenteile (13, 14) entlang der horizontalen Längsachse (X) innerhalb eines der beiden Außenteile (13; 14) gehalten wird.

2. Verpackungseinheit (1) nach Anspruch 1,
wobei das Verpackungsteil (10; 11; 12) kraftschlüssig, vorzugsweise durch ein, vorzugsweise lokales, Übermaß des Verpackungsteils (10; 11; 12) und/oder des Außenteils (13; 14) entlang der horizontalen Querachse (Y), innerhalb des Außenteils (13; 14) gehalten wird.

3. Verpackungseinheit (1) nach Anspruch 1 oder 2,
wobei das Verpackungsteil (10; 11; 12) formschlüssig, vorzugsweise durch Lamellen, durch einen Widerhaken und/oder durch einen Hinterschnitt des Verpackungsteils (10; 11; 12) und/oder des Außenteils (13; 14), entlang der horizontalen Längsachse (X) entgegen der Verbindungsrichtung der Außenteile (13, 14) innerhalb des einen Außenteils (13; 14) gehalten wird.

4. Verpackungseinheit (1) nach einem der vorangehenden Ansprüche,
wobei das erste Außenteil (13) ausgebildet ist, von einem Rand des zweiten Außenteils (14) entlang der horizontalen Längsachse (X), vorzugsweise vollständig, überlappt zu werden, oder umgekehrt.

5. Verpackungseinheit (1) nach einem der vorangehenden Ansprüche,
wobei das Verpackungsteil (10, 11, 12) beim Verbinden der beiden Außenteile (13, 14) an dem Haushaltsgerät (2) gehalten ist, insbesondere ist das Verpackungsteil (10, 11, 12) eingerichtet und ausgeführt, beim Verbinden der beiden der beiden Außenteile (13, 14) mit dem Haushaltsgerät (2) entlang der horizontalen Längsachse (X) in das eine der beiden Außenteile (13, 14) eingeführt zu werden.

6. Verpackungseinheit (1) nach einem der vorangehenden Ansprüche,
wobei das erste Außenteil (13) an wenigstens einer Kante, vorzugsweise an mehreren Kanten, wenigstens eine Laschenaufnahme (13b) aufweist und
wobei das zweite Außenteil (14) an wenigstens einer Kante, vorzugsweise an mehreren Kanten, wenigstens eine Lasche (14b) aufweist, welche ausgebildet ist, in die korrespondierende Laschenaufnahme (13b) des ersten Außenteils (13) einzugreifen und die beiden Außenteile (13, 14) entlang der horizontalen Längsachse (X) formschlüssig miteinander zu verbinden, oder umgekehrt.

7. Verpackungseinheit (1) nach einem der vorangehenden Ansprüche,
wobei das erste Außenteil (13) wenigstens einen Tragegriff (13a), vorzugsweise als Tragegriffaussparung (13a), aufweist und/oder
wobei das zweite Außenteil (14) wenigstens einen Tragegriff (14a), vorzugsweise als Tragegriffaussparung (14a), aufweist.

8. Verpackungseinheit (1) nach einem der vorangehenden Ansprüche,
wobei das erste Außenteil (13) wenigstens eine Klappe (13c) aufweist, um seitens des Benutzers durch die geöffnete Klappe (13c) hindurch auf das Innere der miteinander verbundenen beiden Außenteile (13, 14) zuzugreifen, und/oder
wobei das zweite Außenteil (14) wenigstens eine Klappe aufweist, um seitens des Benutzers durch die geöffnete Klappe hindurch auf das Innere der miteinander verbundenen beiden Außenteile (13, 14) zuzugreifen.

9. Verpackungseinheit (1) nach einem der vorangehenden Ansprüche,
wobei das Verpackungsteil (10; 11; 12) ein Bodenteil (10) ist, welches ausgebildet ist, das Gerät (2) entlang der vertikalen Hochachse (Z) von oben auf sich drauf aufzunehmen, und
wobei sich das Bodenteil (10) innerhalb der beiden Außenteile (13, 14) in der Horizontalen (X, Y) vollflächig erstreckt, wenn die beiden Außenteile (13, 14) miteinander verbunden sind
und/oder
wobei das Bodenteil (10) eingerichtet und ausgeführt ist bei Trennen der beiden Außenteile (13, 14) relativ zu dem einen der beiden Außenteile (13, 14) unbewegt zu sein.

10. Verpackungseinheit (1) nach dem vorhergehenden Anspruch,
wobei das Bodenteil (10) einen entlang der vertikalen Hochachse (Z) nach oben ragenden Rand aufweist, welcher ausgebildet ist, dass aufgenommene Gerät (2) in der Horizontalen (X, Y) formschlüssig zu halten.

11. Verpackungseinheit (1) nach einem der vorangehenden Ansprüche,
wobei das Verpackungsteil (10; 11; 12) ein Seitenteil (11) ist, welches ausgebildet ist, und
entlang der horizontalen Längsachse (X) seitlich zum Gerät (2) im ersten Außenteil (13) oder im zweiten Außenteil (14) angeordnet zu werden,
und/oder
entlang der vertikalen Hochachse (Z) auf dem Bodenteil (10) angeordnet zu werden.

12. Verpackungseinheit (1) nach einem der vorangehenden Ansprüche,
wobei das Seitenteil (11) ferner ausgebildet ist, wenigstens ein Zusatzelement des Geräts (2) derart aufzunehmen, so dass der Benutzer das Zusatzelement durch die geöffnete Klappe (13c) hindurch erreichen kann.

13. Verpackungseinheit (1) nach einem der vorangehenden Ansprüche,
wobei das Verpackungsteil (10; 11; 12) ein Oberteil (12) ist, welches ausgebildet ist, vorzugsweise einem Seitenteil (11) entlang der horizontalen Längsachse (X) gegenüberliegend und/oder einem Bodenteil (10) entlang der vertikalen Hochachse (Z) gegenüberliegend, auf dem Gerät (2) entlang der vertikalen Hochachse (Z) von oben drauf angeordnet zu werden.

14. Verpackungseinheit (1) nach einem der vorangehenden Ansprüche,
wobei das erste Außenteil (13) und das zweite Außenteil (14) als Wellpappteil ausgebildet sind
und/oder
wobei das Verpackungsteil (10; 11; 12), insbesondere das Bodenteil (10) und/oder das Seitenteil (11) und/oder das Oberteil (12), als Faserformteil ausgebildet ist/sind.

15. Verpackungseinheit (1) nach einem der vorangehenden Ansprüche,
wobei das Bodenteil (10) und das Oberteil (12) eingerichtet und ausgeführt sind, um beim Verbinden relativ zueinander unbeweglich und miteinander beweglich geführt zu werden
und
wobei das Bodenteil (10) und das Oberteil (12) eingerichtet und ausgeführt sind, um beim Trennen voneinander weg bewegt zu werden .
